# EUROPÄISCHE PATENTANMELDUNG

(11) **EP 4 414 603 A1**
(43) Veröffentlichungstag der Anmeldung: **14.08.2024**
(21) Anmeldenummer: 23220629.2
(22) Anmeldetag: 28.12.2023
(51) Int. Cl.: F21S 2/00, F21S 10/02, F21S 10/06, F21V 21/005, H05B 45/00, F21Y 115/10, F21Y 105/12, F21Y 113/13

(54) **BELEUCHTUNGSVORRICHTUNG UND SET AUS BELEUCHTUNGSVORRICHTUNGEN**

(30) Priorität: 09.02.2023 DE 102023103124
(71) Anmelder: ROXX GmbH, 51149 Köln (DE)
(72) Erfinder: van de Groote Poort, Daniel Garcia, 50169 Kerpen (DE)
(74) Vertreter: Alpspitz IP

(57) **Zusammenfassung**

Eine Beleuchtungsvorrichtung (10) enthält eine Vielzahl an ersten Beleuchtungselementen (20), die ausgebildet sind, Licht in einem festen ersten Lichtspektrum zum emittieren, und einer Vielzahl an zweiten Beleuchtungselementen (30), die ausgebildet sind, Licht in einem variierbaren Lichtspektrum zu emittieren. Die ersten Beleuchtungselemente (20) und die zweiten Beleuchtungselemente (30) sind jeweils in mindestens zwei Reihen erster Beleuchtungselemente (20-1, 20-2, 20-3, 20-4, 20-5, 20-6, 20-7, 20-8, 20-9) und mindestens zwei Reihen zweiter Beleuchtungselemente (30-1, 30-2, 30-3, 30-4, 30-5, 30-6, 30-7, 30-8, 30-9, 30-10) angeordnet, wobei mindestens ein Teil der Reihen erster Beleuchtungselemente (20-1, 20-2, 20-8, 20-9) als einzelne Reihe angeordnet ist.

## Beschreibung

### Gebiet der Erfindung

Die Erfindung betrifft eine Beleuchtungsvorrichtung, wie sie insbesondere in der Veranstaltungsbeleuchtungstechnik zum Einsatz kommt, und ein Set aus solchen Beleuchtungsvorrichtungen, die durch ein Verbindungssystem zu einem Cluster gruppiert werden können. Insbesondere betrifft die Erfindung eine Beleuchtungsvorrichtung, die Stroboskop-ähnliche Beleuchtungseffekte erzielen kann.

### Stand der Technik

Für die Beleuchtung von Veranstaltungen, wie z.B. in Theatern, bei Bühnenshows oder anderen Veranstaltungen kommt oftmals eine professionelle Beleuchtungstechnik zum Einsatz, die eine Lichtkomposition für den auszuleuchtenden Raum, häufig sich passend zu einer Bühnenshow verändernd, schafft. Dazu werden verschiedene Beleuchtungskomponenten an geeigneten Stellen im Raum angeordnet und nach Bedarf angesteuert. Zum Einsatz kommende Beleuchtungskomponenten sind dabei neben Scheinwerfern und Strahlern auch Blinder, Stroboskope, Flächenleuchten und Ähnliches, auch in vielfältiger Kombination. Mittels der Anordnung mehrerer, ggf. verschiedener Beleuchtungseffekte kann einerseits der Raum in gewünschten Farbtönen und Helligkeiten ausgeleuchtet werden, auch zeitlich variierend, und andererseits können gezielt, z.B. kurzzeitige, Lichteffekte gesetzt werden. So können zu geeigneten Zeitpunkten neben der beispielsweise in dunkleren Farben erscheinenden Lichtkomposition mittels eines oder mehrerer Blinder gezielte Blendeffekte gesetzt und/oder mittels Stroboskopen helle und schnelle Blitzlichter erzeugt werden und dadurch die Aufmerksamkeit des Publikums durch die Beleuchtungseffekte auf eine besondere Szene oder einen Teilbereich des Raums etc. gelenkt werden.

Insbesondere sind dafür häufig Stroboskope mit zentraler Blitzröhre im Einsatz. Ein Stroboskop gibt in bestimmten, häufig regelmäßigen zeitlichen Abständen Lichtblitze ab. Die Blitzdauer liegt dabei bei unter 5ms, die Frequenz der Blitze beispielsweise zwischen 0,5 und 100 Herz. Solche Stroboskopartigen Beleuchtungsvorrichtungen, die traditionell mittels Xenon Blitzlampen geschaffen sind, werden auch durch den Einsatz von LEDs (Leuchtdioden) imitiert, indem die LEDs weißes Licht emittieren.

Weiter ist es bekannt, solche Stroboskop-Beleuchtungseinrichtungen mit farbigen Beleuchtungsmitteln zu kombinieren. Ein Beispiel für eine Beleuchtungsvorrichtung, die gleichzeitig in einem Lichtspektrum variierbar ist und somit für eine farbige Bühnenausleuchtung eingesetzt werden kann, und als Stroboskop eingesetzt werden kann, ist in der 2020 170 050 50 U1 beschrieben. Die dort beschriebene Beleuchtungsvorrichtung ist allerdings nicht flexibel für insbesondere das Schaffen von größerflächigen Beleuchtungsmustern oder -bildern einsetzbar.

### Aufgabe der Erfindung

Diese Aufgabe wird mit einer Beleuchtungsvorrichtung mit den Merkmalen des Anspruchs 1 und einem Set aus Beleuchtungsvorrichtungen mit den Merkmalen des Anspruchs 15 gelöst. Bevorzugte Ausführungsformen sind in den abhängigen Ansprüchen angegeben.

### Darstellung der Erfindung

Der Erfindung liegt der Gedanke zu Grunde, eine Beleuchtungsvorrichtung vorzusehen, die einerseits für Stroboskop-Effekte für zum Beispiel Bühnenbeleuchtung genutzt werden kann und andererseits auch für farbige Beleuchtungseffekte zum Einsatz kommen kann, wobei sowohl für Stroboskop-Effekte als auch im Rahmen der farbigen Beleuchtung die Beleuchtungsvorrichtung derart ausgebildet ist, dass verschiedene Beleuchtungsmuster sowohl im Rahmen der einzelnen Beleuchtungsvorrichtung als auch durch Kombination mehrerer Beleuchtungsvorrichtungen zu einem Set erzeugt werden können. Insbesondere liegt der Erfindung dabei der Gedanke zu Grunde, diejenigen Beleuchtungselemente, die Stroboskop-Effekte erzeugen, nicht nur wie bei einem klassischen Stroboskop in einem zentralen Bereich der Beleuchtungsvorrichtung als ein Streifen vorzusehen, sondern vielmehr diese in einer speziellen Verteilung auf der Oberfläche der Beleuchtungsvorrichtung anzuordnen.

Dazu enthält die Beleuchtungsvorrichtung eine Vielzahl an ersten Beleuchtungselementen, die ausgebildet sind, Licht in einem festen ersten Lichtspektrum zum emittieren, und eine Vielzahl an zweiten Beleuchtungselementen, die ausgebildet sind, Licht in einem variierbaren Lichtspektrum zu emittieren, wobei die ersten Beleuchtungselemente und die zweiten Beleuchtungselemente jeweils in mindestens zwei Reihen erster Beleuchtungselemente und mindestens zwei Reihen zweiter Beleuchtungselemente angeordnet sind, wobei mindestens ein Teil der Reihen erster Beleuchtungselemente als einzelne Reihe angeordnet ist.

Bei einer Beleuchtungsvorrichtung der genannten Art sind die Beleuchtungselemente in der Regel auf einer im Wesentlichen zweidimensionalen Oberfläche unter zumindest in einer Richtung der Oberfläche zueinander regelmäßigen Abständen in Reihen angeordnet. D.h. sowohl die ersten als auch die zweiten Beleuchtungselemente sind jeweils in Reihen von ersten Beleuchtungselementen bzw. Reihen von zweiten Beleuchtungselementen angeordnet. In der Richtung senkrecht zu diesen Reihen können die Beleuchtungselemente ebenfalls unter den gleichen Abständen wie die Beleuchtungselemente einer einzelnen Reihe zueinander angeordnet sein oder es können größere Abstände zwischen benachbarten Reihen vorgesehen sein. Innerhalb einer Reihe sind entweder erste Beleuchtungselemente oder zweite Beleuchtungselemente vorgesehen und die Beleuchtungselemente sind nicht gemischt. Durch diese Anordnung der ersten und der zweiten Beleuchtungselemente kann neben mindestens zwei linien- bzw. streifenförmigen stroboskopartigen Lichteffekten auch eine farbige Beleuchtung mittels der zweiten Beleuchtungselemente, denen kein festes Lichtspektrum zugeordnet ist, erzeugt werden.

Dass die ersten Beleuchtungselemente in einer einzelnen Reihe erster Beleuchtungselemente angeordnet sind, heißt, dass die Anordnung in der Richtung senkrecht zu der Richtung der Reihe unterbrochen ist von Reihen zweiter Beleuchtungselemente und/oder dass zwei Reihen erster Beleuchtungselemente so weit voneinander beabstandet sind, dass bei einem Beleuchten die Reihe als einzelne Linie erscheint und nicht mit einer benachbarten Reihe verschmilzt. Zum Beispiel ist dazu der Abstand zweier Reihen größer gewählt als der Abstand zweier Beleuchtungselemente einer Reihe zueinander oder es ist eine Reihe ausgelassen. Andererseits kann zusätzlich zu der Reihe oder den Reihen erster Beleuchtungselemente, die als einzelne Reihe angeordnet ist bzw. sind, auch ein Block aus mehreren Reihen erster Beleuchtungselemente gebildet sein, um die Wirkung eines breiteren Leuchtstreifens zu erzielen.

Die ersten und die zweiten Beleuchtungselemente können alle auf einem gemeinsamen Panel angeordnet sein oder es können mehrere Paneele vorgesehen sein, die jeweils erste Beleuchtungselemente oder zweite Beleuchtungselemente oder Kombinationen aus ersten und zweiten Beleuchtungselementen tragen.

Dadurch dass mindestens vier Reihen von Beleuchtungsmitteln vorgesehen sind, nämlich mindestens zwei Reihen erster Beleuchtungsmittel und zwei Reihen zweiter Beleuchtungsmittel, ergibt sich eine hohe Flexibilität für das Vorsehen verschiedener Beleuchtungseffekte, d.h. es können beliebige Kombinationen von Beleuchtungselementen gleichzeitig oder sequentiell angesteuert werden und somit verschiedenste Lichtmuster erzielt werden.

Nach einer bevorzugten Ausführungsform ist das feste erste Lichtspektrum der ersten Beleuchtungselemente weiß, vorzugsweise Cold-White. Dies dient dazu, mittels der ersten Beleuchtungselemente einen Stroboskop-Effekt zu erzielen. Wenn in einem Bereich der Beleuchtungsvorrichtung mehrere Reihen von ersten Beleuchtungselementen mit einem weißen Lichtspektrum unmittelbar benachbart zueinander vorgesehen sind, erzielen diese, wenn sie gemeinsam zur Beleuchtung angesteuert werden, einen streifen- oder röhrenförmigen Effekt, der als Stroboskop-Effekt wahrgenommen werden kann, wenn die Ansteuerdauer kurz genug, z.B. unterhalb von 5 ms liegt, so dass das Aufleuchten in weiß bzw. Cold-White als weißer Blitz wahrgenommen wird. Durch die Verwendung von weißen Beleuchtungselementen kann die für Stroboskop-Effekte benötigte Energiedichte (im Gegensatz zu in ihrem Spektrum variablen Beleuchtungselementen, die unter anderem auch weißes Licht erzeugen können) erzielt werden. Der klassische Stroboskop-Effekt ist ferner mit weißem Licht erzielt.

Bevorzugter Weise ist das variable Lichtspektrum der zweiten Beleuchtungselemente ein RGB Lichtspektrum. Weiter bevorzugt können dabei die Beleuchtungselemente abhängig von ihrer Ansteuerung in der emittierten Farbe, d.h. dem emittierten Licht, variiert werden und so verschiedenste Beleuchtungseffekte erzielt werden.

Nach einer bevorzugten Ausführungsform sind die ersten und die zweiten Beleuchtungselemente jeweils LEDs. Dadurch können alle Beleuchtungselemente, wenn dies gewünscht ist, auf einem gemeinsamen Panel angeordnet werden. Zudem ist die Verwendung von LEDs aus thermischer Sicht und im Hinblick auf den Energieverbrauch sinnvoll, da sie bei verhältnismäßig hoher Lichtenergie wenig Wärme emittieren und verhältnismäßig wenig Strom verbrauchen.

Vorzugsweise sind die Reihen erster Beleuchtungselemente, die als einzelne Reihe angeordnet sind, jeweils mit einer elliptischen Linse bedeckt. Dadurch wird das Erscheinungsbild der Beleuchtung von herkömmlichen, traditionellen Xenon Birnen imitiert.

Bevorzugter Weise sind mindestens drei Reihen erster Beleuchtungselemente vorgesehen, und ein Teil der Reihen erster Beleuchtungselemente ist zu einer Gruppe von ersten Beleuchtungselementen mit mindestens zwei unmittelbar benachbarten Reihen erster Beleuchtungselemente gruppiert. Sind beispielsweise drei Reihen erster Beleuchtungselemente vorgesehen, so ist neben der einen Reihe erster Beleuchtungselemente, die als einzelne Reihe angeordnet ist, eine Gruppe aus zwei Reihen von ersten Beleuchtungselementen vorgesehen. Solche gruppierten Reihen von ersten Beleuchtungselementen können besonders bevorzugter Weise als eine Einheit, gemeinsam ansteuerbar vorgesehen sein, z.B. indem sie auf einem einzigen, gemeinsamen Träger angeordnet sind.

Bevorzugter Weise sind mehrere einzelne Reihen erster Beleuchtungselemente vorgesehen. Insbesondere wenn diese einzelnen Reihen symmetrisch zu einer in Richtung der Reihen verlaufenden Symmetrieachse der Beleuchtungsvorrichtung angeordnet sind, zueinander gleiche Abstände aufweisen und weiter insbesondere zum Rand der Beleuchtungsvorrichtung die äußersten der einzelnen Reihen jeweils die Hälfte dieses Abstandes aufweisen, können durch Kombinationen mehrerer Beleuchtungsvorrichtungen und Ansteuerungen der Reihen erster Beleuchtungselemente oder von Teilbereichen dieser Reihen eine Vielfalt an Mustern, Symbolen, Grafiken etc. dargestellt werden.

Weiter vorzugsweise ist diese Gruppe von Reihen erster Beleuchtungselemente bzw. eine der Gruppen von Reihen erster Beleuchtungselemente in einem zentralen Bereich der Beleuchtungsvorrichtung, in Richtung senkrecht zu den Reihen angeordnet. Damit kann mit der zentralen Gruppe von Reihen erster Beleuchtungselemente bei gemeinsamer Ansteuerung besonders gut eine Stroboskop Wirkung erzielt werden, da diese Beleuchtungselemente zu einem Streifen verschmelzen. Wenn diese Gruppe zentral auf der Beleuchtungsvorrichtung vorgesehen ist, so kann durch Kombination mehrerer Beleuchtungsvorrichtungen nebeneinander in Richtung der Reihen eine durchlaufende Stroboskop-Linie über mehrere Beleuchtungsvorrichtungen imitiert werden, die ebenfalls zu einem Gesamtgebilde verschmelzen. Bei einer Kombination mehrerer Beleuchtungsvorrichtungen nebeneinander in der Richtung senkrecht zu den Reihen kann durch die zentrale Position der Gruppe auf jeder der Beleuchtungsvorrichtungen z.B. ein gleichmäßiges Streifenmuster erzeugt werden.

In einem besonders bevorzugten Beispiel ist eine zentrale Gruppe von fünf Reihen erster Beleuchtungselemente vorgesehen. Diese Reihen der zentralen Gruppe von ersten Beleuchtungselementen können besonders bevorzugter Weise auf einem einzigen, gemeinsamen LED Träger und gemeinsam ansteuerbar vorgesehen sein. Eine solche Gruppierung von mehreren Reihen von ersten Beleuchtungselementen hat den Vorteil und die Wirkung, dass auf einer sehr kompakten Fläche eine verhältnismäßig hohe Ausgangsleistung erreicht werden kann. Damit kann eine hohe Leuchtkraft und Helligkeit erzielt werden. Benachbart zu dieser Gruppe in der Richtung senkrecht zu den Reihen sind achsensymmetrisch zu einer entlang der zentralen Reihe verlaufenden Symmetrieachse auf beiden Seiten jeweils eine einzelne Reihe erster Beleuchtungselemente, eine Gruppe von fünf Reihen zweiter Beleuchtungselemente und eine weitere einzelne Reihe erster Beleuchtungselemente vorgesehen. Dies führt dazu, dass sowohl mit einer einzelnen Beleuchtungsvorrichtung als auch bei Kombination mehrerer Beleuchtungsvorrichtungen eine Vielzahl an Mustern, Grafiken etc. erzeugt werden kann.

Sind Reihen erster Beleuchtungselemente als Gruppe angeordnet, sind diese vorzugsweise mit einer gemeinsamen elliptischen Linse bedeckt, so dass der Effekt einer Xenon Röhre erzielt und imitiert wird.

Vorzugsweise sind dabei die Beleuchtungselemente der Gruppe von ersten Beleuchtungselementen und/oder die Beleuchtungselemente der einzelnen Reihen von ersten Beleuchtungselementen in der Richtung entlang der Längsrichtung der Reihen in mehrere getrennt voneinander ansteuerbare Segmente gruppiert. Besonders bevorzugt ist es, wenn zumindest die einzelnen Reihen erster Beleuchtungselemente als in mehreren getrennt voneinander ansteuerbaren Segmenten, z.B. 12 Segmenten, vorgesehen sind. Beispielsweise können entlang einer Reihe 6 oder 12 getrennt voneinander ansteuerbare Segmente vorgesehen sein. Diese erhöht weiter die Flexibilität und die Möglichkeiten, vielfältige Muster, Formen und Grafiken darzustellen.

Bevorzugter Weise ist zumindest ein Teil der Reihen zweiter Beleuchtungselemente zu einer Gruppe von zweiten Beleuchtungselementen mit mindestens zwei unmittelbar benachbarten Reihen zweiter Beleuchtungselemente gruppiert. Damit können verschiedene Farbmuster erzielt werden.

Vorzugsweise sind dabei die Beleuchtungselemente der Gruppe von zweiten Beleuchtungselementen in der Richtung entlang der Längsrichtung der Reihen in mehrere getrennt voneinander ansteuerbare Segmente gruppiert. Beispielsweise können entlang einer Reihe 6 oder 12 getrennt voneinander ansteuerbare Segmente vorgesehen sein. Diese erhöht weiter die Flexibilität und die Möglichkeiten, vielfältige Muster, Formen und Grafiken darzustellen.

Vorzugsweise enthält die Beleuchtungsvorrichtung weiter eine Steuervorrichtung zum Ansteuern der Beleuchtungselemente bzw. der Gruppen oder Segmente von Beleuchtungselementen.

Nach einer bevorzugten Ausführungsform enthält die Beleuchtungsvorrichtung weiter ein im Wesentlichen quaderförmiges Gehäuse, wobei die Beleuchtungselemente auf einer im Wesentlichen zweidimensionalen, vorzugsweise rechteckigen, Oberfläche des quaderförmigen Gehäuses angeordnet sind. Dies vereinfacht und verbessert die Kombinationsmöglichkeit mit weiteren Beleuchtungsvorrichtungen.

Oftmals ist es jedoch wünschenswert, aus praktikablen oder ästhetischen Gründen, mehrere identische oder verschiedene Beleuchtungskomponenten zusammen anzuordnen, so dass sie eine Einheit bilden. Gerade wenn die Beleuchtungskomponenten für mobile Anwendungen zum Einsatz kommen, ist es dabei von Vorteil, wenn sie in Abhängigkeit vom gewünschten Einsatzzweck flexibel, nach Bedarf gruppiert und wieder getrennt werden können. Dazu wird vorzugsweise ein Set aus mehreren Beleuchtungsvorrichtungen der vorher beschriebenen Art vorgesehen, das eine erste Beleuchtungsvorrichtung mit einer ersten Verbindungsfläche und eine zweite Beleuchtungsvorrichtung mit einer zweiten Verbindungsfläche enthält, wobei an der ersten Verbindungsfläche der ersten Beleuchtungsvorrichtung ein erstes Verbindungselement eines Verbindungsmechanismus vorgesehen ist, und an der zweiten Verbindungsfläche der zweiten Beleuchtungsvorrichtung ein zweites Verbindungselement eines Verbindungsmechanismus vorgesehen ist, das komplementär zu dem ersten Verbindungselement ist, so dass die erste Beleuchtungsvorrichtung mit der zweiten Beleuchtungsvorrichtung durch lösbares Verbinden des ersten Verbindungselements mit dem zweiten Verbindungselement lösbar verbunden werden kann. Ein geeigneter Verbindungsmechanismus ist zum Beispiel in der DE 10 2022 117 390 beschrieben.

### Kurze Beschreibung der Figuren

Nachfolgend wird die Erfindung rein beispielhaft an Hand der beigefügten Figuren beschrieben, in denen
- Figur 1: eine Vorderansicht auf eine Ausführungsform einer Beleuchtungsvorrichtung ohne elliptische Linsen zeigt;
- Figur 2: eine Vorderansicht auf die Beleuchtungsvorrichtung aus Figur 1 mit elliptischen Linsen zeigt;
- Figur 3: eine perspektivische Ansicht der Beleuchtungsvorrichtung aus Figur 1 zeigt;
- Figur 4: eine Draufsicht auf die Beleuchtungsvorrichtung aus Figur 1 zeigt;
- Figur 5: ein Beispiel für eine mit einem Set aus zwei Beleuchtungsvorrichtungen gemäß Figur 1 erzielbare Grafik zeigt;
- Figur 6: ein weiteres Beispiel für eine mit einem Set aus zwei Beleuchtungsvorrichtungen gemäß Figur 1 erzielbare Grafik zeigt; und
- Figur 7: ein Beispiel für eine mit einem Set aus zwei Beleuchtungsvorrichtungen gemäß Figur 1 erzielbare Stroboskop-Grafik zeigt.

### Beschreibung bevorzugter Ausführungsformen

Figuren 1 und 2 zeigen in Vorderansicht, Figur 3 in perspektivischer Ansicht und Figur 4 in Draufsicht eine Ausführungsform einer Beleuchtungsvorrichtung 10. Die Beleuchtungsvorrichtung 10 weist ein im Wesentlichen quaderförmiges Gehäuse 50 auf, das eine im Wesentlichen rechteckige Oberfläche 51 hat, auf dem eine Vielzahl an Beleuchtungselementen 20, 30 angeordnet sind.

Die Beleuchtungselemente 20, 30 sind als LEDs (Leuchtdioden) ausgebildet und können alle auf einer einzigen, gemeinsamen Platine, oder aber auf mehreren voneinander getrennten Platinen (nicht dargestellt) angeordnet sein.

Wie am besten in Figuren 3 und 4 zu erkennen ist, sind die Seitenflächen des Gehäuses 50 als Verbindungsflächen 52, 53 ausgebildet. In der dargestellten Ausführungsform sind alle vier Seitenflächen des quaderförmigen Gehäuses 50 als Verbindungsflächen 52, 53 gestaltet, d.h. mit Verbindungselementen 62, 63 eines Verbindungsmechanismus 60 versehen, mit Hilfe derer eine derart gestaltete Beleuchtungsvorrichtung 10 mit einer weiteren gleich bzw. bezüglich der Verbindungsflächen 52, 53 und Verbindungselemente 62, 63 entsprechend gestalteten Beleuchtungsvorrichtung 10 verbunden werden kann und somit ein Set 100 aus Beleuchtungsvorrichtungen geschaffen werden kann. Der Verbindungsmechanismus 60 ist im Einzelnen in der DE 10 2022 117 390 beschrieben.

Insbesondere hat der Verbindungsmechanismus 60 auf der ersten Verbindungsfläche 52 einer ersten Beleuchtungsvorrichtung 10 in Nuten bzw. Öffnungen im Gehäuse 50 versenkbare und daraus ausbringbare Hakenelemente als ein erstes Verbindungselement 62. Diese Hakenelemente können bei einer Verbindung mit einer weiteren Beleuchtungsvorrichtung 10 aus den Nuten bzw. Öffnungen ausgebracht werden und mit Rastelementen, z.B. Bolzen, als zweiten Verbindungselementen 63 an der zweiten Verbindungsfläche 53 der weiteren Beleuchtungsvorrichtung 10 verbunden werden. Ferner können die erste und/oder zweite Verbindungsfläche 52, 53 mit einem Positioniermechanismus 64 versehen sein, mit Hilfe dessen eine Ausrichtung der ersten Beleuchtungsvorrichtung 10 zu einer weiteren Beleuchtungsvorrichtung 10 erleichtert wird. Beispielsweise kann der Positioniermechanismus 64 aus einem Satz an Nuten und komplementären Vorsprüngen auf den beiden Verbindungsflächen 52, 53 ausgebildet sein, und es können zusätzlich oder alternativ Magnetelemente vorgesehen sein, die sich anziehen.

Wenn solche Verbindungsflächen 52, 53 mit Verbindungselementen vorgesehen sind, können diese auch dazu verwendet werden, zum Beispiel Griff- oder Hängeelemente (nicht dargestellt) an der Beleuchtungsvorrichtung 10 anzubringen.

Wie aus Figuren 1 und 2 am besten zu erkennen ist, sind die Beleuchtungselemente 20, 30 der Beleuchtungsvorrichtung 10 in Reihen 20-1 bis 20-9 bzw. 30-1 bis 30-10 angeordnet, die parallel zur Längskante der Beleuchtungsvorrichtung 10 verlaufen. Insbesondere sind neun Reihen 20-1 bis 20-9 erster Beleuchtungselemente 20 vorgesehen und zehn Reihen 30-1 bis 30-10 zweiter Beleuchtungselemente 30 vorgesehen. Jede Reihe besteht zum Beispiel aus 68 als LEDs ausgebildeten Beleuchtungselementen 20, 30, wobei die ersten Beleuchtungselemente 20 als CW (Cold-White) LEDs ausgebildet sind und die zweiten Beleuchtungselemente 30 als RGB LEDs ausgebildet sind.

Die Reihen 20-1 bis 20-9 bzw. 30-1 bis 30-10 sind in der Richtung senkrecht zur Richtung einer Reihe symmetrisch auf der entsprechenden Oberfläche 51 des Gehäuses angeordnet. Insbesondere entspricht die Reihe 20-5 erster Beleuchtungselemente 20 in der dargestellten Ausführungsform der Symmetrieachse der Anordnung.

Von den neun Reihen erster Beleuchtungselemente 20 sind fünf Reihen 20-3, 20-4, 20-5, 20-6 und 20-7 erster Beleuchtungselemente zentral in der Richtung senkrecht zu den Reihen 20-1 bis 20-9 angeordnet und unmittelbar direkt nebeneinander, d.h. mit einem Abstand zwischen zwei benachbarten Reihen 20-3 bis 20-7, der dem Abstand zweier benachbarter Beleuchtungselemente 20 einer Reihe im Wesentlichen entspricht. Diese Reihen 20-3 bis 20-7 bilden eine Gruppe 21 erster Beleuchtungselemente 20. In der dargestellten Ausführungsform ist diese Gruppe 21 von ersten Beleuchtungselementen 20 auf einem gemeinsamen Träger und nur gemeinsam ansteuerbar ausgebildet. D.h. diese Gruppe 21 von ersten Beleuchtungselementen 20 ist als Einheit ausgebildet und nicht als einzelne Reihen ansteuerbar. Alternativ könnten auch mehrere, z.B. fünf, prinzipiell getrennt voneinander, aber auch gemeinsam zusammen, ansteuerbare Reihen von ersten Beleuchtungselementen entsprechend als Gruppe angeordnet und nah beabstandet vorgesehen sein.

Vier Reihen 20-1, 20-2, 20-8, 20-9 erster Beleuchtungselemente 20 sind als einzelne Reihen angeordnet, d.h. auf beiden Seiten ist ihr Abstand zu einer benachbarten Reihe erster Beleuchtungselemente 20 deutlich größer als der Abstand zweier Beleuchtungselemente 20 einer Reihe zueinander und/oder sie grenzen an Reihen zweiter Beleuchtungselemente 30 und/oder sie sind als am Rand der Gesamtanordnung positioniert. Z.B. sind die Reihen 20-1 und 20-9 am Rand positioniert und grenzen jeweils auf ihrer anderen Seite an Reihen 30-1 bzw. 30-10 zweiter Beleuchtungselemente. Die Reihen 20-2 und 20-8 erster Beleuchtungselemente grenzen auf einer Seite an Reihen 30-5 bzw. 30-6 zweiter Beleuchtungselemente und sind auf der anderen Seite deutlich beabstandet zu Reihen 20-3 bzw. 20-7 erster Beleuchtungselemente.

Die zweiten Beleuchtungselemente 30 sind in zwei Gruppen 31, 32 zweiter Beleuchtungselemente mit jeweils fünf Reihen 30-1 bis 30-5 und 30-6 bis 30-10 angeordnet, d.h. dass benachbarte Reihen zweiter Beleuchtungselemente den gleichen Abstand zueinander haben wie Beleuchtungselemente 30 der Reihe zueinander.

Insgesamt sind von einem Rand aus gesehen die Reihen 20-1 bis 20-9 und 30-1 bis 30-10 der Beleuchtungselemente 20, 30 wie folgt angeordnet: eine einzelne Reihe 20-1 erster Beleuchtungselemente, eine Gruppe 31 aus fünf Reihen 30-1 bis 30-5 zweiter Beleuchtungselemente, eine einzelne Reihe 20-2 erster Beleuchtungselemente, die zentrale Gruppe 21 erster Beleuchtungselemente, die fünf nur gemeinsam ansteuerbare Reihen 20-3 bis 20-7 erster Beleuchtungselemente 20 umfasst, eine einzelne Reihe 20-8 erster Beleuchtungselemente, eine Gruppe 32 aus fünf Reihen 30-6 bis 30-10 zweiter Beleuchtungselemente, und eine einzelne Reihe 20-9 erster Beleuchtungselemente. Dabei ist jeweils der Abstand der einzelnen Reihen 20-1 und 20-2 erster Beleuchtungselemente, der Abstand der einzelnen Reihen 20-2 und 20-8 erster Beleuchtungselemente, und der Abstand der einzelnen Reihen 20-8 und 20-9 erster Beleuchtungselemente identisch gewählt. Der Abstand der Reihen 20-1 und 20-9 erster Beleuchtungselemente zum Rand der Beleuchtungsvorrichtung 10 ist jeweils halb so groß wie der Abstand z.B. der einzelnen Reihen 20-2 und 20-8 erster Beleuchtungselemente. Dies dient dazu, dass bei einer Kombination zweier Beleuchtungsvorrichtungen 10 der Abstand von einer äu-βeren Reihen 20-1 einer Beleuchtungsvorrichtung 10 zur äußeren Reihe 20-9 der anderen Beleuchtungsvorrichtung 10 genauso groß ist wie z.B. der Abstand der einzelnen Reihen 20-2 und 20-8 erster Beleuchtungselemente einer einzigen Beleuchtungsvorrichtung 10 und damit mehrere Beleuchtungsvorrichtungen 10 auch in der Richtung senkrecht zur Richtung der Reihen vom Beleuchtungselementen nahtlos kombiniert werden können.

Wie in Figur 2 zu erkennen ist, sind die einzelnen Reihen 20-1, 20-2, 20-8, 20-9 erster Beleuchtungselemente und die zentrale Gruppe 21 der Reihen 20-3 bis 20-7 erster Beleuchtungselemente jeweils mit einer elliptischen Linse 40, 45 bedeckt, um das traditionelle Erscheinungsbild von Xenon Röhren zu imitieren.

Auch in Figur 2 ist schematisch angedeutet, dass die Gruppen 31, 32 zweiter Beleuchtungselemente in jeweils sechs Segmente 31-1 bis 31-6 und 32-1 bis 32-6 untergliedert sind, die durch eine (nicht dargestellte Steuerung) individuell angesteuert werden können. Entsprechend (nicht dargestellt) sind die einzelnen Reihen 20-1, 20-2, 20-8 und 20-9 erster Beleuchtungselemente in jeweils zwölf Segmente entlang ihrer Längsrichtung eingeteilt, wobei auch hier jedes Segment individuell angesteuert werden kann. Die zentrale Gruppe 21 erster Beleuchtungselemente 20 mit den Reihen 20-3 bis 20-7 ist nicht in einzelne Segmente untergliedert. Damit ist diese zentrale Gruppe entlang ihrer Längsrichtung nur gemeinsam ansteuerbar und gleichzeitig auch nur als ein gemeinsamer Block, d.h. über alle fünf Reihen, ansteuerbar.

Figuren 5 bis 7 zeigen jeweils Beleuchtungskonfigurationen, die mit einem Set 100 aus zwei Beleuchtungsvorrichtungen 10 der beschriebenen Art, die miteinander verbunden sind, realisiert werden können.

In Figur 5 ist eine Konfiguration gezeigt, bei der durch Ansteuerung und Beleuchtung individueller Segmente der Reihen 20-1, 20-2, 20-8 und 20-9 der beiden Beleuchtungsvorrichtungen 10, d.h. jeweils von Segmenten der vier einzelnen Reihen 20-1, 20-2, 20-8 und 20-9 erster Beleuchtungselemente, insgesamt die Zahl "2" modelliert wird.

In Figur 6 ist eine Konfiguration gezeigt, bei der durch Ansteuerung und Beleuchtung jeweils aller Segmente der Reihen 20-1, 20-2, 20-8 und 20-9 der beiden Beleuchtungsvorrichtungen 10, d.h. jeweils aller Segmente der vier einzelnen Reihen 20-1, 20-2, 20-8 und 20-9 erster Beleuchtungselemente, insgesamt ein auch über mehrere Beleuchtungsvorrichtungen 10 hinweg kontinuierliches Strichmuster realisiert wird.

In Figur 7 ist schließlich eine Konfiguration gezeigt, bei der durch Ansteuerung und Beleuchtung der Gruppe 21 erster Beleuchtungselemente mit den Reihen 20-3 bis 20-7 der beiden Beleuchtungsvorrichtungen 10, wobei die jeweiligen Gruppen 21 der beiden Beleuchtungsvorrichtungen 10 in der dargestellten Ausführungsform jeweils ausschließlich zusammen und nicht segmentweise ansteuerbar sind, insgesamt ein auch über mehrere Beleuchtungsvorrichtungen 10 hinweg kontinuierliches Strichmuster zweier Stroboskop - Lichtblitze realisiert wird.

Auch mittels der Reihen zweiter Beleuchtungselemente 30-1 bis 30-10 können entsprechende Muster erzielt werden.

Der Erfindung liegt somit der Gedanke zu Grunde, eine möglichst vielseitig einsetzbare Beleuchtungsvorrichtung zu schaffen, mit der einerseits Stroboskopartige Effekte erzielt werden können als auch weiße und farbige Beleuchtungsmuster geschaffen werden können. Durch den gleichen Abstand der einzelnen LED Linien zueinander, können fortlaufende Effekte über mehrere Geräte dargestellt werden.

So verschmelzen die Geräte sowohl in der horizontalen als aus vertikaler Ausrichtung zu einem großen Ganzen.

Es wird explizit betont, dass alle in der Beschreibung und/oder den Ansprüchen offenbarten Merkmale als getrennt und unabhängig voneinander zum Zweck der ursprünglichen Offenbarung ebenso wie zum Zweck des Einschränkens der beanspruchten Erfindung unabhängig von den Merkmalskombinationen in den Ausführungsformen und/oder den Ansprüchen angesehen werden sollen. Es wird explizit festgehalten, dass alle Bereichsangaben oder Angaben von Gruppen von Einheiten jeden möglichen Zwischenwert oder Untergruppe von Einheiten zum Zweck der ursprünglichen Offenbarung ebenso wie zum Zweck des Einschränkens der beanspruchten Erfindung offenbaren, insbesondere auch als Grenze einer Bereichsangabe.

### Bezugszeichenliste

- 10: Beleuchtungsvorrichtung
- 20: erste Beleuchtungselemente
- 21: Gruppe erster Beleuchtungselemente
- 30: zweite Beleuchtungselemente
- 31, 32: Gruppe zweiter Beleuchtungselemente
- 20-1 bis 20-9: Reihe erster Beleuchtungselemente
- 30-1 bis 30-10: Reihe zweiter Beleuchtungselemente
- 31-1 bis 31-6: Segmente der Gruppe zweiter Beleuchtungselemente
- 32-1 bis 32-6: Segmente der Gruppe zweiter Beleuchtungselemente
- 40: elliptische Linse
- 45: elliptische Linse
- 50: Gehäuse
- 51: Oberfläche
- 52: Verbindungsfläche
- 53: Verbindungsfläche
- 60: Verbindungsmechanismus
- 62: Verbindungselement
- 63: Verbindungselement
- 64: Positioniermechanismus
- 100: Set aus Beleuchtungsvorrichtungen

## Patentansprüche

1. Beleuchtungsvorrichtung (10) mit einer Vielzahl an ersten Beleuchtungselementen (20), die ausgebildet sind, Licht in einem festen ersten Lichtspektrum zum emittieren, und einer Vielzahl an zweiten Beleuchtungselementen (30), die ausgebildet sind, Licht in einem variierbaren Lichtspektrum zu emittieren,
wobei die ersten Beleuchtungselemente (20) und die zweiten Beleuchtungselemente (30) jeweils in mindestens zwei Reihen erster Beleuchtungselemente (20-1, 20-2, 20-3, 20-4, 20-5, 20-6, 20-7, 20-8, 20-9) und mindestens zwei Reihen zweiter Beleuchtungselemente (30-1, 30-2, 30-3, 30-4, 30-5, 30-6, 30-7, 30-8, 30-9, 30-10) angeordnet sind,
wobei mindestens ein Teil der Reihen erster Beleuchtungselemente (20-1, 20-2, 20-8, 20-9) als einzelne Reihe angeordnet ist.

2. Beleuchtungsvorrichtung (10) nach Anspruch 1, wobei das feste erste Lichtspektrum weiß, vorzugsweise Cold-White, ist.

3. Beleuchtungsvorrichtung (10) nach einem der vorhergehenden Ansprüche, wobei das variable Lichtspektrum ein RGB Lichtspektrum ist.

4. Beleuchtungsvorrichtung (10) nach einem der vorhergehenden Ansprüche, wobei die Beleuchtungselemente LEDs sind.

5. Beleuchtungsvorrichtung (10) nach einem der vorhergehenden Ansprüche, wobei die Reihen (20-1, 20-2, 20-8, 20-9) erster Beleuchtungselemente, die als einzelne Reihe angeordnet sind, jeweils mit einer elliptischen Linse (40) bedeckt sind.

6. Beleuchtungsvorrichtung (10) nach einem der vorhergehenden Ansprüche, wobei mehrere einzelne Reihen erster Beleuchtungselemente (20-1, 20-2, 20-8, 20-9) vorgesehen sind.

7. Beleuchtungsvorrichtung (10) nach einem der vorhergehenden Ansprüche, wobei mindestens drei Reihen erster Beleuchtungselemente vorgesehen sind, und ein Teil der Reihen erster Beleuchtungselemente (20-3, 20-4, 20-5, 20-6, 20-7) zu einer Gruppe (21) von ersten Beleuchtungselementen mit mindestens zwei unmittelbar benachbarten Reihen erster Beleuchtungselemente (20-3, 20-4, 20-5, 20-6, 20-7) gruppiert ist.

8. Beleuchtungsvorrichtung (10) nach Anspruch 7, wobei eine Gruppe (21) von Reihen erster Beleuchtungselemente in einem zentralen Bereich der Beleuchtungsvorrichtung (10), in Richtung senkrecht zu der Reihe (21), angeordnet ist.

9. Beleuchtungsvorrichtung (10) nach Anspruch 6 oder 7, wobei die Reihen (20-3, 20-4, 20-5, 20-6, 20-7) erster Beleuchtungselemente, die als Gruppe (21) angeordnet sind, mit einer elliptischen Linse (45) bedeckt sind.

10. Beleuchtungsvorrichtung (10) nach einem der vorhergehenden Ansprüche, wobei die Reihen von ersten Beleuchtungselementen (20-1, 20-2, 20-3, 20-4, 20-5, 20-6, 20-7, 20-8, 20-9) in der Richtung entlang der Längsrichtung der Reihen in mehrere getrennt voneinander ansteuerbare Segmente eingeteilt sind.

11. Beleuchtungsvorrichtung (10) nach einem der vorhergehenden Ansprüche, wobei zumindest ein Teil der Reihen zweiter Beleuchtungselemente (30-1, 30-2, 30-3, 30-4, 30-5, 30-6, 30-7, 30-8, 30-9, 30-10) zu einer Gruppe (31, 32) von zweiten Beleuchtungselementen mit mindestens zwei unmittelbar benachbarten Reihen zweiter Beleuchtungselemente (30-1, 30-2, 30-3, 30-4, 30-5, 30-6, 30-7, 30-8, 30-9, 30-10) gruppiert ist.

12. Beleuchtungsvorrichtung (10) nach Anspruch 11, wobei die Beleuchtungselemente (30) der Gruppe (31, 32) von zweiten Beleuchtungselementen in der Richtung entlang der Längsrichtung der Reihen (30-1, 30-2, 30-3, 30-4, 30-5, 30-6, 30-7, 30-8, 30-9, 30-10) in mehrere getrennt voneinander ansteuerbare Segmente (31-1, 31-2, 31-3, 31-4, 31-5, 31-6, 32-1, 32-2, 32-3, 32-4, 32-5, 32-6) gruppiert sind.

13. Beleuchtungsvorrichtung (10) nach einem der vorhergehenden Ansprüche, weiter enthaltend eine Steuervorrichtung zum Ansteuern der Beleuchtungselemente (20, 30).

14. Beleuchtungsvorrichtung (10) nach einem der vorhergehenden Ansprüche, weiter enthaltend ein im Wesentlichen quaderförmiges Gehäuse (50), wobei die Beleuchtungselemente auf einer im Wesentlichen zweidimensionalen Oberfläche (51) des quaderförmigen Gehäuses (50) angeordnet sind.

15. Set (100) aus mehreren Beleuchtungsvorrichtungen (10) nach einem der vorhergehenden Ansprüche, enthaltend eine erste Beleuchtungsvorrichtung (10) mit einer ersten Verbindungsfläche (52) und eine zweite Beleuchtungsvorrichtung (10) mit einer zweiten Verbindungsfläche (53), wobei an der ersten Verbindungsfläche (52) der ersten Beleuchtungsvorrichtung (10) ein erstes Verbindungselement (62) eines Verbindungsmechanismus (60) vorgesehen ist, und an der zweiten Verbindungsfläche (53) der zweiten Beleuchtungsvorrichtung (10) ein zweites Verbindungselement (63) eines Verbindungsmechanismus (60) vorgesehen ist, das komplementär zu dem ersten Verbindungselement (62) ist, so dass die erste Beleuchtungsvorrichtung (10) mit der zweiten Beleuchtungsvorrichtung (10) durch lösbares Verbinden des ersten Verbindungselements (62) mit dem zweiten Verbindungselement (63) lösbar verbunden werden kann.
